# FASCICULE DE BREVET EUROPEEN

(11) **EP 0 767 339 B1**
(45) Date de publication et mention de la délivrance du brevet: **09.04.2003**
(21) Numéro de dépôt: 96402106.7
(22) Date de dépôt: 03.10.1996
(51) Int. Cl.: F21S 8/00

(54) **Projecteur multi-hublots améliorant l'homogénéité de la plage éclairée**
Eine Mehrzahl von Lichtausgängen enthaltender Scheinwerfer zum Beleuchten einer Oberfläche mit verbesserter Gleichmässigkeit
Projector with a plurality of light escape ports improving the homogeneity of the illuminated surface

(30) Priorité: 05.10.1995 FR 9511719
(43) Date de publication de la demande: 09.04.1997
(73) Titulaire: ALM, 45160 Ardon (FR)
(72) Inventeur: Verdier, Alain, 42170 Saint Just Saint Rambert (FR)
(74) Mandataire: Jacobson, Claude

(56) Documents cités:
- DE-A- 3 324 028
- DE-B- 1 034 116
- FR-A- 2 109 954
- FR-A- 2 339 129

## Description

La présente invention concerne le domaine technique des projecteurs d'éclairage utilisés dans le secteur médical et, en particulier, destinés aux salles d'opérations chirurgicales.

L'objet de l'invention vise, plus précisément, les projecteurs du type multi-hublots, c'est-à-dire ceux comportant une ou plusieurs sources lumineuses à partir de chacune desquelles est formée une série de faisceaux lumineux d'éclairage.

Il est connu dans l'état de la technique divers types de projecteurs d'éclairage, tels que décrits ci-dessus, conçus pour permettre l'élimination des ombres portées et l'obtention d'un champ d'éclairement uniforme de haute intensité lumineuse, avec une lumière froide.

Par exemple, le brevet **FR 2 339 129** décrit un projecteur d'éclairage comportant, dans un carter, deux systèmes d'éclairage comprenant chacun une source lumineuse de part et d'autre de laquelle sont disposés une plage dépolie et un système optique condenseur composé de deux lentilles et formant un faisceau lumineux principal. Un élément optique est placé sur le trajet de chaque faisceau lumineux principal pour former, après réflexion sur un miroir et passage à travers un hublot ménagé dans le carter, une image de la plage dépolie dans un plan d'utilisation à éclairer. Ainsi, le plan d'utilisation considéré se trouve éclairé par les faisceaux lumineux provenant des miroirs qui sont convenablement orientés pour que les axes des faisceaux convergent vers un même point correspondant au centre du champ à éclairer.

Un tel projecteur est conçu pour éliminer les ombres portées permettant son utilisation particulière aux salles d'opérations chirurgicales. Ce projecteur permet également l'obtention d'un champ d'éclairement uniforme de haute intensité lumineuse avec une lumière froide. Par ailleurs, il est à noter que les sources lumineuses sont placées dans la région centrale du carter à partir de laquelle s'étendent des bras radiaux aménagés pour comporter les hublots de passage pour les faisceaux lumineux. La réalisation du projecteur sous la forme d'un carter en étoile offre l'avantage de limiter sa section d'encombrement ou d'obstruction dans le plan horizontal, tout en permettant de perturber le moins possible, la ventilation de l'espace dans lequel le projecteur est installé.

Un tel projecteur donne satisfaction en pratique. Toutefois, il a été constaté que les plages dépolies situées à proximité immédiate de la source lumineuse pour assurer une homogénéisation de la plage éclairée, conduisaient à une diminution du rendement du projecteur en raison de l'indice de diffusion du dépoli qui peut fortement varier en fonction du grain du dépoli. Il a été constaté, également, des halos colorés en périphérie de la plage éclairée.

Le document FR 2 109 954 décrit quant à lui un projecteur d'éclairage assurant l'éclairement d'une zone de travail avec des ombres réduites. Les caractéristiques du projecteur de ce document sont reprises dans le préambule de la revendication 1.

Par ailleurs, le document DE 33 24 028 se rapporte à un appareil d'éclairage à faible éblouissement par élargissement du faisceau optique, ce qui rend impossible la conjugaison optique de la source lumineuse pour former une image de cette source dans un plan à éclairer.

La présente invention vise donc à remédier aux inconvénients énoncés ci-dessus et à proposer un projecteur permettant d'améliorer l'homogénéisation de la plage éclairée et la netteté du contour de la plage éclairée.

Pour atteindre cet objectif, l'objet de l'invention concerne un projecteur d'éclairage destiné, en particulier, aux salles d'opérations chirurgicales, du type comportant dans un carter, au moins un- système d'éclairage comprenant au moins une source lumineuse à partir de laquelle sont formés au moins deux faisceaux lumineux principaux, sur le trajet de chacun desquels est placé un élément optique apte à former une image de la source lumineuse dans un plan à éclairer, après réflexion sur un miroir et passage dans ledit élément optique et à travers un hublot ménagé dans le carter.

Selon l'invention, pour chaque système d'éclairage, les éléments optiques sont aménagés pour constituer chacun un hublot de passage comportant, d'une part, un premier dioptre assurant une conjugaison optique de la source lumineuse sur le plan à éclairer, tout en optimisant la correction des aberrations optiques- et, d'autre part, un second dioptre assurant une multiplication de l'image de la source pour permettre une uniformisation de l'éclairement dans le plan éclairé.

Un autre objet de l'invention vise à éliminer un autre inconvénient du projecteur décrit dans le brevet FR 2 339 129, tenant au fait qu'il est prévu d'interposer sur le trajet d'un faisceau lumineux, entre un miroir et la source lumineuse, un miroir de renvoi intermédiaire. Les chemins optiques des faisceaux issus du miroir intermédiaire et du miroir extrême sont de longueurs différentes. Il s'ensuit que les contributions de chaque faisceau ne sont pas identiques géométriquement, de sorte que la plage éclairée ne présente pas un contour uniforme.

L'objet de l'invention vise à proposer, également, un projecteur dans lequel le nombre de faisceaux lumineux éclairant la zone est augmenté sans. toutefois, accroître le nombre des éléments optiques et tout en maîtrisant les contributions apportées par chaque faisceau. Pour atteindre cet objectif, le projecteur selon l'invention est caractérisé en ce qu'au moins l'un des éléments optiques constitue un hublot de passage pour un faisceau lumineux dérivé du faisceau principal, par un miroir de renvoi intermédiaire interposé entre un miroir et la source lumineuse et laissant passer l'autre partie du faisceau principal en direction du miroir de renvoi associé, l'élément optique présentant un premier dioptre adapté pour régler la taille du spot lumineux créé par le faisceau sur le plan à éclairer.

Selon une caractéristique préférée de l'invention, les éléments optiques sont adaptés de façon que le premier dioptre permette de former l'image de la source lumineuse dans un plan unique commun permettant d'obtenir une superposition des différents faisceaux, en vue d'obtenir une plage éclairée présentant un contour uniforme.

Diverses autres caractéristiques ressortent de la description faite ci-dessous en référence aux dessins annexés qui montrent, à titre d'exemples non limitatifs, des formes de réalisation et de mise en oeuvre de l'objet de l'invention.

La **fig. 1** est une coupe partielle verticale montrant un premier exemple de réalisation d'un projecteur d'éclairage conforme à l'invention.

La **fig. 2** est une coupe prise sensiblement selon les lignes II-II de la **fig. 1.**

La **fig. 3** est une vue de côté d'un exemple de réalisation d'un élément optique conforme à l'invention.

La **fig. 4** est une vue de la face externe de l'élément optique prise sensiblement selon les lignes IV-IV de la **fig. 3.**

La **fig. 5** est une vue partielle en coupe verticale montrant une autre variante de réalisation d'un projecteur selon l'invention.

La **fig. 6** est une vue schématique montrant une autre forme de réalisation de l'invention.

Tel que cela ressort plus précisément des **fig. 1** et **2,** le projecteur d'éclairage **I** selon l'invention est destiné, en particulier, aux salles d'opérations chirurgicales. Selon cette première variante de réalisation, le projecteur **I** comporte, dans un carter **I,** un système d'éclairage **2** comprenant une source lumineuse **3,** à partir de laquelle sont formés au moins deux, et dans l'exemple illustré, quatre faisceaux lumineux principaux **L**_{**1**} à **L**_{**4**}. Chaque faisceau lumineux **L**_{**1**} à **L**_{**4**} est formé à l'aide d'un système optique condenseur **4** composé, par exemple, de deux lentilles **5** et **6** permettant de concentrer un maximum d'énergie lumineuse dans un faisceau de section restreinte. Tel que cela apparaît plus précisément à la **fig. 2**, les systèmes optiques condenseurs **4** sont placés au voisinage immédiat de la source lumineuse **3.**

Les faisceaux lumineux **L**_{**1**} à **L**_{**4**} sont destinés à rencontrer un miroir de renvoi **8** dont la surface réfléchissante est constituée de façon classique, par un système complexe de couches minces interférentielles permettant de réfléchir uniquement les rayons lumineux visibles tout en laissant passer les rayons calorifiques. Ainsi, les rayons calorifiques traversent chacun des miroirs **8** et sont recueillis par un élément extrême **9** formant radiateur, de façon à assurer l'évacuation des rayons calorifiques. Il s'avère ainsi que l'énergie lumineuse est réfléchie vers le champ à éclairer, à l'aide de miroirs de renvoi **8** qui sont inclinés chacun en regard d'un hublot **11** de passage pour un faisceau lumineux. Les miroirs de renvoi **8** sont inclinés pour former des faisceaux convergents dont les axes **A** sont répartis sur les génératrices d'un cône dont le sommet **S** coïncide avec le centre de la plage à éclairée **12** dans un plan **P.**

Les hublots de passage **11** sont ménagés dans la paroi du carter **1** disposée en regard du plan **P** à éclairer. Selon une variante préférée de réalisation, chaque hublot de passage **11** est ménagé dans un bras **13** s'étendant radialement à partir du centre du carter réalisé sous la forme d'un boîtier central **14.** Tel que cela ressort des dessins, le boîtier central **14** du carter contient la source lumineuse **3** et les systèmes optiques condenseurs **4,** tandis que les bras radiaux **13**, au nombre de quatre dans l'exemple illustré, comportent chacun un hublot de passage **11** et le miroir **8** associé,

Conformément à l'invention, chaque hublot de passage **11** constitue un élément optique apte à former une image de la source lumineuse **3** dans le plan **P** à éclairer. Tel que cela ressort plus précisément des **fig. 3** et **4,** chaque hublot de passage **11** comporte, d'une part, un premier dioptre **d**_{**1**} assurant une conjugaison optique du filament de la source lumineuse **3** sur la surface à éclairer **12,** tout en optimisant la correction des aberrations optiques et, d'autre part, un second dioptre **d**_{**2**} assurant une multiplication de l'image de la source lumineuse **3** pour permettre une uniformisation de l'éclairement dans le plan éclairé **P.** Le premier dioptre **d**_{**1**} constitue ainsi une surface transparente conçue pour former l'image de la source lumineuse dans le plan à éclairer et pour éliminer, notamment, en périphérie de la plage éclairée, les halos colorés constitutifs des aberrations optiques, telles que le chromatisme latéral ou coma. Dans l'exemple illustré à la **fig. 3,** le premier dioptre **d**_{**1**} présente un profil sphérique. Le second dioptre **d**_{**2**} assure une multiplication du nombre d'images de la source lumineuse **3,** en vue d'obtenir une homogénéisation de la plage éclairée. Par exemple, le second dioptre **d**_{**2**} peut être constitué par une multitude de petites surfaces sphériques, asphériques ou prismatiques, agencées sous une forme matricielle, comme cela ressort clairement de la **fig. 4**.

De préférence, chaque élément optique **11** est constitué par un élément monobloc composé du premier dioptre et du second dioptre. De préférence encore, le premier dioptre **d**_{**1**} est constitué par la surface intérieure dirigée vers le miroir de renvoi **8** associé, tandis que le second dioptre **d**_{**2**} est formé par la surface extérieure dirigée vers le plan **P** à éclairer.

Selon une caractéristique avantageuse de l'invention, chaque élément optique **11** possède un premier dioptre **d**_{**1**} présentant des puissances différentes suivant deux directions, afin d'assurer une meilleure conjugaison de la source lumineuse en fonction de sa géométrie et de son positionnement. En effet, tel que cela ressort plus particulièrement de la **fig. 2,** la source lumineuse **3** est montée de façon que son filament **3**_{**1**} soit disposé sensiblement en diagonale par rapport aux axes optiques des différents faisceaux lumineux **L**_{**1**} à **L**_{**4**}**.** Le dioptre interne **d**_{**1**} présente donc un profil qui varie pour tenir compte de la position et de la géométrie de la source lumineuse **3**.

Tel que cela apparaît plus précisément à la **fig. 1**, la source lumineuse **3** est disposée, de préférence mais non exclusivement, de manière qu'une partie de son faisceau lumineux, sortant par son sommet, soit récupérée par un système optique condenseur **4** pour former un faisceau lumineux **L**_{**5**} dirigé vers un hublot de passage direct **11**_{**1**} constituant un élément optique analogue aux éléments **11** selon l'invention. Le hublot de passage direct **11**_{**1**} est ménagé dans le boîtier **14** du carter en étant centré sur l'axe optique **O** du projecteur passant par le centre **S** de la plage éclairée **12.** La formation de cinq faisceaux lumineux **L**_{**1**} à **L**_{**5**} permet d'optimiser le rendement lumineux du projecteur selon l'invention.

La **fig. 5** illustre une autre variante de réalisation d'un projecteur conforme à l'invention comportant un miroir de renvoi intermédiaire **16** interposé sur le trajet de chaque faisceau lumineux principal **L**_{**1**} à **L**_{**4**}. Chaque miroir de renvoi intermédiaire 16 est conçu pour laisser passer une partie du faisceau et dériver une autre partie dirigée vers un hublot de passage **11**_{**2**} conforme à l'invention, de fonction analogue aux éléments optiques **11**. Dans l'exemple illustré à la **fig. 5**, un seul miroir de renvoi intermédiaire **16** est placé sur le trajet de chacun des faisceaux lumineux **L**_{**1**} à **L**_{**4**}. Bien entendu, il peut être prévu de disposer, les uns derrière l'autre, plusieurs miroirs de renvoi intermédiaires **16** sur chacun des faisceaux lumineux, les faisceaux lumineux dérivés étant dirigés chacun vers un élément optique **11**_{**2**} conforme à l'invention.

Selon cette variante de réalisation, les trajets optiques des faisceaux lumineux traversant les hublots **11** et **11**_{**2**} sont différents. Selon une variante préférée de réalisation, les premiers dioptres **d**_{**1**} des éléments optiques **11**, **11**_{**1**}, **11**_{**2**} sont adaptés pour former l'image de la source lumineuse **3** dans un plan unique commun **P**, de sorte que les contributions de chaque faisceau passant par les hublots **11** à **11**_{**2**} soient sensiblement identiques géométriquement. Il en résulte une superposition des spots créés par chacun des faisceaux lumineux, ce qui permet d'obtenir une plage éclairée **12** avec un contour uniforme. Il doit donc être considéré que les premiers dioptres **d**_{**1**} assurent dans cette variante de réalisation, une fonction supplémentaire d'adaptation de la taille des spots. Dans l'exemple préféré décrit ci-dessus, les premiers dioptres **d**_{**1**} sont adaptés de façon que les spots créés par chacun des faisceaux issus des hublots présentent sensiblement la même taille dans un même plan **P.** Il est à noter que dans certaines applications, il peut être prévu que les premiers dioptres **d**_{**1**} des éléments optiques soient adaptés pour former l'image de la source lumineuse dans au moins deux plans décalés selon l'axe optique **O** du projecteur.

Dans la description qui précède, le projecteur **I** comporte un système d'éclairage **2** composé d'une unique source lumineuse **3,** à partir de laquelle sont formés éventuellement un faisceau lumineux direct et soit quatre (**fig. 1, 2**) ou huit (**fig. 5**) faisceaux lumineux principaux. Bien entendu, il peut être envisagé de réaliser un système d'éclairage comprenant un nombre différent de faisceaux lumineux principaux. Dans le même, il peut être envisagé de réaliser un projecteur comportant plusieurs systèmes d'éclairage, tel que cela ressort, à titre d'exemple, de la **fig. 6.** Selon cette variante de réalisation, le projecteur **I** comporte deux systèmes d'éclairage **2** et **2'** dont les sources lumineuses **3** et **3'** sont placées dans le boîtier central **14,** tandis que les miroirs de renvoi et les éléments optiques **11, 11'** de chacun des systèmes d'éclairage sont placés dans les bras radiaux **13.** Il peut être prévu de réaliser un projecteur comportant un nombre de systèmes d'éclairage **2, 2'** supérieur à deux et comportant ou non un ou plusieurs miroirs de renvoi intermédiaires **16**.

L'invention n'est pas limitée aux exemples décrits et représentés, car diverses modifications peuvent y être apportées sans sortir de son cadre.

## Revendications

1. Projecteur d'éclairage destiné en particulier aux salles d'opération chirurgicale, du type comportant dans un carter (**1**), au moins un système d'éclairage (**2**, **2'**) comprenant au moins une source lumineuse (**3, 3'**) à partir de laquelle sont formés au moins deux faisceaux lumineux principaux (**L**_{**1**} à **L**_{**4**}) sur le trajet de chacun desquels est placé un élément optique (**11**, **11**_{**1**}**, 11**_{**2**}) apte à former, par conjugaison optique de la source lumineuse, une image de la source lumineuse dans un plan à éclairer (**P**), après réflexion sur un miroir (**8**) et passage dans ledit élément optique et à travers un hublot ménagé dans le carter,
**caractérisé en ce que**, pour chaque système d'éclairage (**2, 2'**), les éléments optiques (**11**, **11**_{**1**}, **11**_{**2**}) sont aménagés pour constituer chacun un hublot de passage comportant, d'une part, un premier dioptre (**d**_{**1**}) assurant une conjugaison optique de la source lumineuse (**3**) sur le plan à éclairer, tout en optimisant la correction des aberrations optiques en périphérie de l'éclairement dans le plan éclairé et, d'autre part, un second dioptre (**d**_{**2**}) assurant une multiplication de l'image de la source pour permettre une uniformisation de l'éclairement dans le plan éclairé.

2. Projecteur selon la revendication 1, **caractérisé en ce qu'**au moins l'un des éléments optiques (**11**_{**2**}) constitue un hublot de passage pour un faisceau lumineux dérivé du faisceau principal, par un miroir de renvoi intermédiaire (**16**) interposé entre un miroir (**8**) et la source lumineuse (**3**) et laissant passer l'autre partie du faisceau principal en direction du miroir de renvoi (**8**) associé, l'élément optique (**11**_{**2**}) présentant un premier dioptre (**d**_{**1**}) adapté pour régler la taille du spot lumineux créé par le faisceau sur le plan à éclairer.

3. Projecteur selon la revendication 1 ou 2, **caractérisé en ce que** les éléments optiques (**11, 11**_{**1**}**, 11**_{**2**}) sont adaptés de façon que le premier dioptre (**d**_{**1**}) permette de former l'image de la source lumineuse dans un plan unique commun (**P**).

4. Projecteur selon la revendication 1 ou 2, **caractérisé en ce que** les éléments optiques (**11, 11**_{**1**}**, 11**_{**2**}) sont adaptés de façon que le premier dioptre (**d**_{**1**}) permette de former l'image de la source lumineuse dans au moins deux plans décalés selon l'axe optique (**O**) du projecteur.

5. Projecteur selon l'une des revendications 1 à 4, **caractérisé en ce que** chaque élément optique (**11, 11**_{**1**}, **11**_{**2**}) est constitué par un élément monobloc délimité de part et d'autre par le premier dioptre (**d**_{**1**}) et le second dioptre (**d**_{**2**}).

6. Projecteur selon l'une des revendications 1 à 3, **caractérisé en ce que** chaque élément optique (**11**, **11**_{**1**}**, 11**_{**2**}) possède un premier dioptre (**d**_{**1**}) présentant des puissances différentes suivant deux directions; afin d'optimiser la conjugaison de la source lumineuse en fonction de sa géométrie et de son positionnement.

7. Projecteur selon la revendication 1, **caractérisé en ce que** chaque système d'éclairage (**2, 2'**) comporte dans la région centrale (**14**) du carter, une source lumineuse (**3, 3'**) et au moins quatre systèmes optiques condenseurs (**4**) formant chacun un faisceau lumineux, et dans chacun des bras (**13**) s'étendant radialement de la région centrale du carter, au moins un élément optique (**11, 11**_{**2**}) et le miroir de renvoi (**8**) associé.

8. Projecteur selon l'une des revendication 1 à 6; **caractérisé en ce qu'**il comporte au moins deux systèmes d'éclairage (**2, 2'**) dont les sources lumineuses (**3, 3'**) et les systèmes optiques condenseurs (**4**) associés sont logés dans la région centrale (**14**) du carter dont des bras (**13**) sont adaptés pour recevoir les miroirs de renvoi (**8**) et les éléments optiques (**11**,**11'**).

9. Projecteur selon la revendication 7 ou 8, **caractérisé en ce que** chaque système d'éclairage (**2**, **2'**) comporte un élément optique direct (**11**_{**1**}) constituant, selon l'axe optique (**O**) du projecteur, un hublot de passage pour un faisceau lumineux provenant directement de la source lumineuse après la traversée d'un système optique condenseur (**4**).

## Claims

1. An illuminating projector for operating theatres in particular, of the type comprising within a housing (1) at least one illuminating system (2, 2') comprising at least one source of light (3, 3') from which are formed at least two principle beams of light (L₁ to L₄), in the path of each of which there is located an optical element (11, 11₁, 11₂) adapted to form an image of the source of light on a plane of illumination (P) by optical conjugation of the source of light, after reflection at a mirror (8) and passage through the said optical element and through a port formed in the housing,
**characterized in that**, for each illuminating system (2, 2') the optical elements (11, 11₁, 11₂) are each arranged to form a transmitting port having for one part a first surface power (d₁) effecting optical conjugation of the source of light (3) on the plane of illumination, so as to optimise the correction of optical aberrations at the periphery of the illumination on the plane of illumination, and for the other part a second surface power (d₂) effecting multiplication of the image of the source to enable the illumination on the plane of illumination to be rendered uniform.

2. A projector according to claim 1, **characterized in that** at least one of the optical elements (11₂) forms a transmission port for a beam of light derived from the principle beam by an intermediate redirecting mirror (16) interposed between a mirror (8) and the source of light (3) and allowing the other part of the principle beam to pass in the direction of the associated redirecting mirror (8), the optical element (11₂) having a first surface power (d₁) adapted to the control the size of the illuminated spot created by the beam on the illuminated surface.

3. A projector according to claim 1 or 2, **characterized in that** the optical elements (11, 11₁, 11₂) are so formed that the first surface power (d₁) enables formation of the image of the source of light in a single common plane (P).

4. A projector according to claim 1 or 2, **characterized in that** the optical elements (11, 11₁, 11₂) are so formed that-the first surface power (d1) enables formation of the image of the source of light in at least two planes offset along the optical axis (O) of the projector.

5. A projector according to any of claims 1 to 4, **characterized in that** each optical element (11, 11₁, 11₂) is formed by a one-piece element bounded on one side and the other by the first surface power (d₁) and the second surface power (d₂).

6. A projector according to any of claims 1 to 3, **characterized in that** each optical element (11, 11₁, 11₂) has first surface power (d₁) having different powers in two directions, in order to optimise the conjugation of the source of light in accordance with its geometry and its positioning.

7. A projector according to claim 1, **characterized in that** each illuminating system (2, 2') comprises a source of light (3, 3') in the central region (14) of the housing and at least four optical condenser systems (4), each forming a beam of light and, in each of arms (13) extending radially from the central region of the housing, at least one optical element (11, 11₂) and the associated redirecting mirror (8).

8. A projector according to any of claims 1 to 6, **characterized in that** it comprises at least two illuminating systems (2, 2') of which the sources of light (3, 3') and the associated optical condenser systems (4) are disposed in the central region (14) of the housing, whose arms (13) are adapted to receive the redirecting mirrors (8) and the optical elements (11, 11').

9. A projector according to claim 7 or 8, **characterized in that** each illuminating system (2, 2') comprises a direct optical element (11₁) forming a port on the optical axis (O) of the projector for passage of a beam of light provided directly from the source of light after passing through an optical condenser system (4).

## Patentansprüche

1. Beleuchtungsscheinwerfer, vorgesehen insbesonders für chirurgische Operationsräume, bestehend aus einem Gehäuse (1), mindestens einem Beleuchtungssystem (2, 2'), welches wenigstens eine Lichtquelle (3, 3') umfasst, aus welcher im wesentlichen mindestens zwei Hauptlichtbündel (L₁ bis L₄) gebildet werden, in deren jeweiligem Verlauf ein optisches Element (11, 11₁, 11₂) angeordnet ist, welches in der Lage ist, durch optische Abbildung der Lichtquelle nach Reflexion an einem Spiegel (8), Durchlaufen dieses optischen Elementes und einer im Gehäuse angeordneten Lichtausgangsöffnung ein Bild der Lichtquelle auf einer zu beleuchtenden Ebene (P) zu erzeugen, **dadurch gekennzeichnet, dass** für jedes Beleuchtungssystem (2, 2') die optischen Elemente (11, 11₁, 11₂) so angeordnet sind, dass jedes eine Lichtausgangsöffnung ausbildet, einerseits eine erste Brechungsoberfläche (d₁) umfassend, die eine optische Abbildung der Lichtquelle (3) auf der zu beleuchtenden Ebene erzeugt, wobei die Korrektur der optischen Aberration in der Peripherie der Beleuchtung der beleuchteten Ebene optimiert wird, und andererseits eine zweite Brechungsoberfläche (d₂) umfassend, die eine Vervielfachung des Bildes der Lichtquelle bewirkt, um eine Gleichmäßigkeit der Beleuchtung der zu beleuchteten Ebene zu ermöglichen.

2. Beleuchtungsscheinwerfer nach Anspruch 1, **dadurch gekennzeichnet, dass** mindestens eines der optischen Elemente (11₂) eine Lichtausgangsöffnung für ein Lichtbündel bildet, welches aus dem Hauptlichtbündel durch einen halbdurchlässigen Spiegel (16) abgeleitet ist, der zwischen einem Spiegel (8) und der Lichtquelle (3) angeordnet ist, und der den anderen Teil des Hauptlichtbündels in Richtung des zugehörigen Spiegels (8) hindurchlässt, und dass das optische Element (11₂) eine erste Brechungsoberfläche (d₁) aufweist, welche so ausgebildet ist, dass sie die Größe des durch das Lichtbündel auf der zu beleuchtenden Ebene erzeugten Leuchtpunktes reguliert.

3. Beleuchtungsscheinwerfer nach Anspruch 1 oder 2, **dadurch gekennzeichnet, dass** die optischen Elemente (11, 11₁, 11₂) so ausgebildet sind, dass die erste Brechungsoberfläche (d₁) es ermöglicht, das Bild der Lichtquelle auf einer einheitlich gemeinsamen Ebene (P) zu erzeugen.

4. Beleuchtungsscheinwerfer nach Anspruch 1 oder 2, **dadurch gekennzeichnet, dass** die optischen Elemente (11, 11₁, 11₂) so ausgebildet sind, dass die erste Brechungsoberfläche (d₁) es ermöglicht, das Bild der Lichtquelle auf mindestens zwei gemäß der optischen Achse (O) des Beleuchtungsscheinwerfers versetzten Ebenen zu erzeugen.

5. Beleuchtungsscheinwerfer nach einem der Ansprüche 1 bis 4, **dadurch gekennzeichnet, dass** jedes optische Element (11, 11₁, 11₂) durch ein einstückiges Element gebildet wird, welches einerseits durch die erste Brechungsoberfläche (d₁) und andererseits durch die zweite Brechungsoberfläche (d₂) umgrenzt ist.

6. Beleuchtungsscheinwerfer nach einem der Ansprüche 1 bis 3, **dadurch gekennzeichnet, dass** jedes optische Element (11, 11₁, 11₂) eine erste Brechungsoberfläche (d₁) besitzt, welche unterschiedliche Eigenschaften in zwei Richtungen aufweist, um die Brechung der Lichtquelle in der Funktion ihrer Geometrie und Positionierung zu optimieren.

7. Beleuchtungsscheinwerfer nach Anspruch 1, **dadurch gekennzeichnet, dass** jedes Beleuchtungssystem (2, 2') im Zentralbereich (14) des Gehäuses eine Lichtquelle (3, 3') und mindestens vier optische Kondensorsysteme (4) umfasst, von denen jedes ein Lichtbündel erzeugt, und dass in jedem sich radial vom Zentralbereich des Gehäuses ausdehnenden Arm mindestens ein optisches Element (11, 11₂) und der zugehörige Spiegel (8) angeordnet sind.

8. Beleuchtungsscheinwerfer nach einem der Ansprüche 1 bis 6, **dadurch gekennzeichnet, dass** dieser mindestens zwei Beleuchtungssysteme (2, 2') beinhaltet, deren Lichtquellen (3, 3') und die zugehörigen optischen Kondensorsysteme (4) in dem Zentralbereich (14) des Gehäuses angeordnet sind, und dass die Arme (13) des Gehäuses für die Aufnahme der Spiegel (8) und der optischen Elemente (11, 11') ausgebildet sind.

9. Beleuchtungsscheinwerfer nach Anspruch 7 oder 8, **dadurch gekennzeichnet, dass** jedes Beleuchtungssystem (2, 2') ein unmittelbar angeordnetes optisches Element (11₁) aufweist, welches entlang der optischen Achse (O) des Beleuchtungsscheinwerfers eine Lichtausgangsöffnung für ein Lichtbündel bildet, das direkt aus der Lichtquelle nach Durchgang durch ein optisches Kondensorsystem (4) hervorgeht.
